# EUROPÄISCHE PATENTSCHRIFT

(11) **EP 2 276 935 B1**
(45) Veröffentlichungstag und Bekanntmachung des Hinweises auf die Patenterteilung: **04.01.2012**
(21) Anmeldenummer: 09749621.0
(22) Anmeldetag: 19.05.2009
(51) Int. Cl.: F15B 20/00

(54) **STEUEREINRICHTUNG UND -VERFAHREN FÜR EIN SCHNELLSCHLUSVENTIL EINER DAMPFTURBINE**
CONTROL DEVICE AND METHOD FOR A QUICK-ACTING GATE VALVE OF A STEAM TURBINE
DISPOSITIF ET PROCEDE DE COMMANDE POUR UNE SOUPAPE A FERMETURE RAPIDE D'UNE TURBINE A VAPEUR

(30) Priorität: 20.05.2008 DE 102008024253
(43) Veröffentlichungstag der Anmeldung: 26.01.2011
(73) Patentinhaber: MAN Diesel & Turbo SE, 86153 Augsburg (DE)
(72) Erfinder: POTTEN, Christian, 46562 Voerde (DE); HENNECKE, Holger, 58675 Hemer (DE)
(86) Internationale Anmeldenummer: PCT/EP2009/003585
(87) Internationale Veröffentlichungsnummer: WO 2009/141131

(56) Entgegenhaltungen:
- DE-A1- 2 254 250
- DE-B3-102004 042 891
- US-A- 4 225 284
- US-A- 5 269 141

## Beschreibung

Die Erfindung betrifft eine Steuereinrichtung für ein Schnellschlussventil einer Dampfturbine mit einem Entlastungsventil zum Schließen des Schnellschlussventils und einer in einer 2-von-3-Auswahl geschalteten Entlastungsventil-Steuerventilanordnung nach dem Oberbegriff des Anspruchs 1, ein Schnellschlussventil für eine Dampfturbine mit einer solchen Steuereinrichtung sowie ein Verfahren zur Durchführung eines Teilhubtests eines solchen Schnellschlussventils.

Dampfturbinen, beispielsweise in Kraftwerken, in denen Frischdampf aus einem Heizkessel entspannt wird und dabei eine oder mehrere Turbinenstufen antreibt, dürfen bestimmte Höchstdrehzahlen nicht überschreiten, um insbesondere Schädigungen der Turbinenkomponenten zu verhindern. Um bei einem Lastabwurf, einem Kupplungsbruch oder dergleichen ein Überschreiten dieser Höchstdrehzahl durch die Turbine zu vermeiden, ist es beispielsweise aus der DE 10 2004 042 891 B3 bekannt, ein Schnellschlussventil vorzusehen, das in möglichst kurzer Zeit den Dampfmassenstrom zur Turbine unterbricht oder reduziert, wenn beispielsweise die Turbinendrehzahl einen vorgegebenen Schwellwert übersteigt oder auf andere Weise ein drohendes Überschreiten der Höchstdrehzahl erkannt wird.

An solche Schnellschlussventile und deren Aktuierung werden dementsprechend hohe Verfügbarkeits-, Sicherheits-und Zuverlässigkeitsanforderungen gestellt. Üblicherweise weist ein Schnellschlussventil daher einen Arbeitszylinder auf, der durch einen Hydraulikdruck gegen ein Vorspannelement, beispielsweise eine Feder, gelüftet wird und so das Schnellschlussventil aktiv öffnet, solange der Hydraulikdruck die Vorspannung des Vorspannelements überwindet. Zum Schließen des Schnellschlussventils wird dieser Hydraulikdruck möglichst rasch reduziert, beispielsweise in einen Tank abgesteuert. Der drucklose Arbeitszylinder wird durch das Vorspannelement in die Geschlossen-Stellung des Schnellschlussventils gezwungen.

Die DE 10 2004 042 891 B3 schlägt hierzu eine Steuereinrichtung nach dem Oberbegriff des Anspruchs 1 mit einem Cartridgeventil zur Reduzierung des das Schnellschlussventil öffnenden Hydraulikdruckes und einer dieses Cartridgeventil aktuierenden Entlastungsventil-Steuerventilanordnung vor, die drei Magnetventile, aufweist, welche in einer sogenannten 2-von-3-Auswahl ("2v3"-Auswahl) realisieren, i.e. derart mit dem Entlastungsventil hydraulisch verschaltet sind, dass dieses das Schnellschlussventil erst schließt, falls wenigstens zwei der drei Ventile der Entlastungsventil-Steuerventilanordnung in eine Schnellschluss-Stellung geschaltet werden. Auf diese Weise können vorteilhaft unnötige Schnellschlüsse aufgrund eines einzelnen defekten Ventils der Entlastungsventil-Steuerventilanordnung vermieden und andererseits diese Ventile während des Betriebs einzeln getestet werden.

Die DE 2 254 250 A schlägt eine 2v3-Auswahl bezüglich der Überwachungskanäle einer Steuereinrichtung für ein Schnellschlussventil einer Dampfturbine vor, um die Zuverlässigkeit der Überwachung zu erhöhen.

Nachteilig sind bei diesen Steuereinrichtungen die Möglichkeiten zur Überprüfung bzw. zum Test der auslösenden Aktorik und des Schnellschlussventils eingeschränkt.

Aufgabe der vorliegenden Erfindung ist es daher, die Verfügbarkeit, Sicherheit und Zuverlässigkeit eines Schnellschlussventils für eine Dampfturbine zu verbessern.

Zur Lösung dieser Aufgabe ist eine Steuereinrichtung für ein Schnellschlussventil einer Dampfturbine nach dem Oberbegriff des Anspruchs 1 durch dessen kennzeichnende Merkmale weitergebildet. Anspruch 14 stellt ein Schnellschlussventil mit einer solchen Steuereinrichtung, Anspruch 15 ein durch eine solche Steuereinrichtung ausführbares Verfahren unter Schutz. Vorteilhafte Weiterbildungen sind Gegenstand der Unteransprüche.

Eine erfindungsgemäße Steuereinrichtung für ein Schnellschlussventil einer Dampfturbine weist ein Entlastungsventil zur Reduzierung eines das Schnellschlussventil öffnenden Hydraulikdruckes auf. Das Schnellschlussventil kann, wie vorstehend erläutert, insbesondere einen hydraulisch betätigbaren Arbeitszylinder aufweisen, der durch entsprechenden Hydraulikdruck aktiv gegen ein Vorspannelement, beispielsweise eine Zug-oder Druckfeder in eine Offen-Stellung bewegbar ist und bei ausreichender Reduzierung des Hydraulikdruckes das Schnellschlussventil verschließt. Diese Reduzierung des Hydraulikdrucks und damit das Schließen des Schnellschlussventils kann über das Entlastungsventil erfolgen, das beispielsweise ein oder mehrere Cartdrige-und/oder Kugelventile umfassen kann.

Zur Ansteuerung dieses Entlastungsventil ist eine Entlastungsventil-Steuerventilanordnung vorgesehen, die drei oder mehr Ventile aufweist, welche derart mit dem Entlastungsventil hydraulisch verschaltet sind, dass das Entlastungsventil das Schnellschlussventil erst schließt, falls wenigstens zwei Ventile der Entlastungsventil-Steuerventilanordnung in eine Schnellschluss-Stellung geschaltet sind, i.e. eine 2v3-Auswahl realisieren.

Erfindungsgemäß ist nun zusätzlich eine Prüf-Steuerventilanordnung vorgesehen, die bevorzugt unabhängig von der Entlastungsventil-Steuerventilanordnung ausgebildet ist, und durch die der Hydraulikdruck, der das Schnellschlussventil gegen das Vorspannelement öffnet, reduziert und erhöht werden kann.

Durch diese zusätzliche Prüf-Steuerventilanordnung kann damit auch bei geschlossenem Entlastungsventil ein Test, insbesondere ein sogenannter Teilhubtest des Schnellschlussventils durchgeführt werden, indem, ausgehend von dem beispielsweise vollständig oder in eine Betriebsnormalstellung geöffnetem Schnellschlussventil, zunächst der Hydraulikdruck derart reduziert wird, dass das Schnellschlussventil sich ganz oder wenigstens teilweise schließt, indem beispielsweise der Arbeitszylinder einen vollen bzw. einen Teilhub ausführt. Anschließend wird der Hydraulikdruck wieder erhöht und das Schnellschlussventil so in seine Ausgangsstellung zurückgefahren.

Durch diesen Test, der vor, während und/oder nach dem Arbeitsbetrieb der Turbine durchgeführt werden kann, kann unabhängig von der Entlastungsventil-Steuerventilanordnung die Funktion des Schnellschlussventils überprüft und so beispielsweise eine Schwergängigkeit oder ein Festsitzen, etwa durch Verzunderung, erkannt werden. In einer bevorzugten Weiterbildung stellt die Prüf-Steuerventilanordnung zudem eine redundante, von dem Entlastungsventil unabhängige Möglichkeit dar, den Hydraulikdruck zu reduzieren und so das Schnellschlussventil zu schließen, wenngleich gegebenenfalls langsamer als durch das Entlastungsventil. Vorteilhafterweise können im Falle eines Schnellschlusses auch sowohl das Entlastungsventil als auch die Prüf-Steuerventilanordnung so angesteuert werden, dass Hydraulikdruck über beide abgesteuert und so das Schnellschlussventil noch rascher geschlossen wird.

Bevorzugt weist die Prüf-Steuerventilanordnung ein oder mehrere erste Steuerventile und/oder ein oder mehrere zweite Steuerventile auf. Sowohl die Verbindung des Entlastungsventils mit einer Druckquelle, beispielsweise einem Hydraulikdruckspeicher, einer Pumpe oder dergleichen, als auch die Verbindung des Entlastungsventils mit einer Drucksenke, beispielsweise einem oder mehreren Tanks, kann über die ersten und/oder zweiten Steuerventile erfolgen

Erste und zweite Steuerventile können parallel oder in Reihe geschaltet sein, wobei ihnen in der Verbindung zur Druckquelle und/oder zu dem Schnellschlussventil eine, vorzugsweise einstellbare, Drossel vorgeschaltet sein kann, um den die Prüf-Steuerventilanordnung beaufschlagenden Hydraulikdruck auf einen geeigneten Wert zu reduzieren.

Die Entlastungsventil-Steuerventilanordnung und die Prüf-Steuerventilanordnung bilden bevorzugt eine bauliche Einheit. Insbesondere können diese beiden Teileinheiten einen kompakten Block bilden und aneinander und/oder einem Träger befestigt sein. Dies erleichtert die Montage der kompletten Steuereinrichtung und reduziert den erforderlichen Bauraum.

Ventile der Entlastungsventil-Steuerventilanordnung und/oder der Prüf-Steuerventilanordnung sind bevorzugt als 4/2-Magnet-Wegeventil ausgebildet, i.e. Ventile mit vier Anschlüssen, die über, vorzugsweise gegen ein Vorspannelement wirkende, Elektromagnete in zwei Stellungen schaltbar sind. Bevorzugt verbinden dabei Ventile der Entlastungsventil-Steuerventilanordnung das Entlastungsventil mit einer Drucksenke bzw. trennen es von einer Druckquelle, wenn sie nicht mit Energie versorgt sind, d.h. öffnen im stromlosen Zustand das Entlastungsventil. In gleicher Weise verbinden bevorzugt ein erstes und/oder zweites Steuerventile der Prüf-Steuerventilanordnung das Schnellschlussventil mit der Drucksenke, während sie es von der Druckquelle trennen, wenn sie mit Energie versorgt sind, d.h. schließen im bestromten Zustand das Schnellschlussventil. Es ist jedoch auch die umgekehrte Stromlos-Stellung möglich.

Die Entlastungsventil-Steuerventilanordnung und/oder die Prüf-Steuerventilanordnung weisen bevorzugt eine Endlagenüberwachung auf, um festzustellen, ob die Ventile ordnungsgemäß arbeiten, i.e. die angesteuerte Endlage (Offen-bzw. Geschlossen-Stellung) einnehmen.

In einer bevorzugten Ausführung der vorliegenden Erfindung weist die Steuereinrichtung eine Entlastungsventilsteuerung zum Erfassen der Drehzahl der Dampfturbine und Schalten der Entlastungsventil-Steuerventilanordnung in die Schnellschluss-Stellung auf. Diese Entlastungsventilsteuerung umfasst vorteilhafterweise wenigstens drei Drehzahlerfassungseinheiten, die derart verschaltet sind, dass die Entlastungsventil-Steuerventilanordnung erst in eine Schnellschluss-Stellung geschaltet wird, falls wenigstens zwei Drehzahlerfassungseinheiten eine Drehzahl der Dampfturbine erfassen, die einen vorgegebenen Schwellwert übersteigt, i.e. realisieren eine 2v3-Auswahl.

Dabei können die Drehzahlerfassungseinheiten eine Gleichlaufüberwachung zur gegenseitigen Vergleichen der erfassten Drehzahlen, eine Nulldrehzahlüberwachung und/oder eine Unterdrehzahlüberwachung aufweisen. Die Drehzahlerfassungseinheiten kommunizieren bevorzugt über einen Bus miteinander, der die die 2v3-Auswahl bildende Logik realisieren kann. Bevorzugt können auch externe Schnellschlussbefehle, sogenannte externe Trips, in die Entlastungsventilsteuerung eingegeben werden, die beispielsweise von einer Leistungsüberwachung der Turbine, einer Kupplungsüberwachung oder dergleichen stammen und ebenso wie die Überschreitung des vorgegebenen Schwellwertes durch wenigstens zwei erfasste Drehzahlen zur Schaltung der Entlastungsventil-Steuerventilanordnung in die Schnellschluss-Stellung führen.

Die Drehzahlerfassungseinheiten können dabei jeweils eine oder mehrere Drehzahlerfassungseinrichtungen, beispielsweise aktive Drehzahlsensoren, aufweisen und mit diesen und/oder Ventilen der Entlastungsventil-Steuerventilanordnung physikalisch unabhängig verbunden sein, um die Zuverlässigkeit und Sicherheit zu erhöhen.

Zum testweisen Ansteuern der Ventile der Entlastungsventil-Steuerventilanordnung und/oder zum testweisen Ansteuern der Prüf-Steuerventilanordnung kann die Entlastungsventilsteuerung einen Testgenerator aufweisen. Das testweise Ansteuern der Entlastungsventil-Steuerventilanordnung und der Prüf-Steuerventilanordnung kann dabei durch einen gemeinsamen Testgenerator gesteuert werden, gleichermaßen können jedoch auch jeweils eigene Teil-Testgeneratoren vorgesehen sein, die bevorzugt in der Entlastungsventilsteuerung implementiert oder von dieser getrennt realisiert sein können.

Die Ansteuerung der Ventile der Entlastungsventil-Steuerventilanordnung erfolgt dabei bevorzugt derart, dass die Ventile der Entlastungsventil-Steuerventilanordnung abwechselnd, insbesondere zyklisch, einzeln testweise in die Schnelischluss-Stellung geschaltet werden. Da bei nur einem in die Schnellschluss-Stellung geschalteten Ventil der Entlastungsventil-Steuerventilanordnung aufgrund der 2v3-Auswahl das Entlastungsventil das Schnellschlussventil noch nicht schließt, kann dieser Test, beispielsweise periodisch, auch während des Betriebs der Turbine erfolgen.

Die Ansteuerung der Prüf-Steuerventilanordnung erfolgt bevorzugt derart, dass die Prüf-Steuerventilanordnung den das Schnellschlussventil öffnenden Hydraulikdruck bei geschlossenem Entlastungsventil reduziert und anschließend wieder erhöht, um so einen Voll-oder Teilhubtest durchzuführen. Insbesondere ein Teilhubtest kann auch während des Arbeitsbetriebes der Turbine, bevorzugt vor und/oder danach erfolgen. Zur Auswertung des Tests sind bevorzugt ein oder mehrere Sensoren vorgesehen, die eine Verstellung des Schnellschlussventils, beispielsweise einen Hub eines Arbeitszylinders, erfassen. Vorzugsweise sind wenigstens zwei Sensoren auf gleicher Hubhöhe vorgesehen, um zwischen Sensorausfall, gekennzeichnet durch nur ein Sensorsignal, und fehlerhaftem Hub, gekennzeichnet durch Signale aller Sensoren, unterscheiden zu können

Der Testgenerator kann parametrierbar sein, um Testbedingungen, beispielsweise die Zeitdauer zwischen zwei Tests, die Teilhubhöhe oder dergleichen einstellen zu können.

Bevorzugt führt der Testgenerator den Test des Schnellschlussventils mittels Ansteuerung der Prüf-Steuerventilanordnung und/oder den Test der Entlastungsventil-Steuerventilanordnung automatisch, beispielsweise nach einer vorgegeben Anzahl von Betriebsstunden, einer vorgegebenen Anzahl von anderen Tests oder dergleichen durch. Hierzu kann er einen Betriebsstundenzähler und/oder einen Startzähler aufweisen.

Weitere Vorteile und Merkmale ergeben sich aus den Unteransprüchen und dem Ausführungsbeispiel. Hierzu zeigt, teilweise schematisiert, die einzige
- Fig. 1:: eine Steuereinrichtung für ein Schnellschlussventil einer Dampfturbine nach einer Ausführung der vorliegenden Erfindung.

Fig. 1 zeigt in Form eines Hydraulik-und Informationsplanes teilweise schematisiert eine Steuereinrichtung für ein Schnellschlussventil einer Dampfturbine nach einer Ausführung der vorliegenden Erfindung.

Die Drehzahl eines Läufers 1 einer Dampfturbine wird durch drei unabhängige Drehzahlsensoren 17.1 bis 17.3 erfasst. Übersteigt eine von einem Sensor 17 erfasste Drehzahl einen vorgegebenen Schwellwert, gibt eine mit diesem verbundene Drehzahlerfassungseinheit 10, 20 bzw. 30 über eine Steuerleitung 10.2, 20.2 bzw. 30.3 einen Schaltbefehl an ein 4/2-Magnetwegeventil in einer Entlastungsventil-Steuerventilanordnung 6.

Diese ist nicht weiter detailliert dargestellt oder beschrieben, da insofern auf die DE 10 2004 042 891 B3 verwiesen werden kann, deren diesbezügliche Offenbarung ausdrücklich zum Gegenstand der vorliegenden Anmeldung gemacht wird. Allgemein sind die drei 4/2-Magnetwegeventil der Entlastungsventil-Steuerventilanordnung 6 hydraulisch so verknüpft, dass sich eine sogenannte "2 von 3"-Auswahl ergibt.

Sind wenigstens zwei der drei Magnetwegeventil der Entlastungsventil-Steuerventilanordnung 6 durch Steuerbefehle von den Drehzahlerfassungseinheit 10, 20 bzw. 30 nicht in eine Schnellschluss-Stellung geschaltet, ist die Verbindung eines Cartridge-Entlastungsventils 4 über Passagen 5, 7.2 mit einer Druckquelle P getrennt, während das Entlastungsventil 4 über Passagen 5, 15.1, 15.2, 15.22 mit einer Drucksenke 16 kommuniziert.

Dadurch öffnet der Hydraulikdruck in einem Arbeitsraum 2.3 eines Schnellschlussventils 2 das Cartridge-Ventil 4, sein Arbeitskolben 2.1 fährt unter der Kraft einer vorgespannten Tellerfeder 2.2 aus (nach unten in Fig. 1), treibt dabei Hydraulikflüssigkeit aus dem Arbeitsraum 2.3 über Passagen 3, 3.1, das geöffnete Ventil 4, Passagen 15.21, 15.22 in den Tank 16 und schließt dabei das Schnellschlussventil derart, dass eine Dampfzufuhr zur Dampfturbine unterbrochen und so ein Überschreiten einer zulässigen Höchstdrehzahl des Läufers 1 verhindert wird.

Zur Überprüfung der Entlastungsventil-Steuerventilanordnung 6 steuert ein Testgenerator 40 zyklisch die einzelnen Drehzahlerfassungseinheiten 10, 20 und 30 derart an, dass sie abwechselnd das zugeordnete Magnetwegeventil der Entlastungsventil-Steuerventilanordnung 6 in die Schnellschluss-Stellung schalten. Über Informationsleitungen 10.1, 20.1 bzw. 30.1 melden Endlagensensoren in diesen Magneten (nicht dargestellt), ob das jeweilige Ventil ordnungsgemäß funktioniert.

Um einen Teilhubtest durchzuführen, steuert der Testgenerator 40 über Steuerleitungen 40.3, 40.5 zwei weitere Steuerventile in Form von 4/2-Magnetwegeventilen 8, 9 derart an, dass, ausgehend von der in Fig. 1 dargestellten Betriebsstellung, die Steuerventile 8,9 der Prüf-Steuerventilanordnung gleichzeitig umgeschaltet werden und den Arbeitsraum 2.3 über die Passagen 3, 3.2 (i.e. unter Umgehung des Entlastungsventils 4), 3.21, ein Rückschlagventil 11, eine einstellbare Drossel 13, die nun stromführend geschalteten Steuerventile 8,9 und die Passagen 15, 15.2, 15.22 mit dem Tank 16 verbindet. Entsprechend der Ansteuerung des ersten und zweiten Steuerventils 8, 9 bzw. der Einstellung der Drossel 13 reduziert sich so der Hydraulikdruck im Arbeitsraum 2.3, der Arbeitskolben 2.1 führt einen Teilhub aus (nach unten in Fig. 1), der von Sensoren 40.1, 40.2 erfasst und an den Testgenerator übermittelt wird.

Nach Erreichen des gewünschten Teilhubes, der die Funktionsfähigkeit des Schnellschlussventils 2 zeigt bzw. durch Aufbrechung von Verzunderungen oder dergleichen wieder herstellt oder verbessert, werden das erste Steuerventil 8 und das zweite Steuerventil 9 der Prüf-Steuerventilanordnung wieder in die in Fig. 1 dargestellte Betriebsstellung geschaltet, so dass die Druckquelle P über Passagen 7, 7.1, eine einstellbare Drossel 14, das erste und zweite Steuerventil 8, 9, ein Rückschlagventil 12 und die Passagen 3.22, 3.2, 3 mit dem Arbeitsraum 2.3 verbunden ist, so dass sich der Hydraulikdruck in diesem erhöht, den Arbeitskolben 2.1 gegen die Vorspannung der Tellerfeder 2.2 treibt und so das Schnellschlussventil wieder öffnet, bis der Testgenerator 40 über die Sensoren 40.1, 40.2, feststellt, dass der Teilhub rückgängig gemacht wurde. Auch die Endlagen des ersten Steuerventils 8 und des zweiten Steuerventils 9 werden über Endlagensensoren überwacht und über Informationsleitungen 40.4, 40.6 an den Testgenerator gemeldet.

Die Entlastungsventil-Steuerventilanordnung 6 und die Prüf-Steuerventilanordnung 8, 9 sind als bauliche Einheit in einem kompakten Block zusammengefasst. Dabei sind das erste Steuerventil 8 und das zweite Steuerventil 9 mit der vorgeschalteten einstellbaren Drossel 13 in der in Fig. 1 gezeigten Weise in Reihe geschaltet. Sie werden in vorgegebenen Zeitabständen vom Testgenerator 40 zur Durchführung eines Teilhubtestes angesteuert, wie vorstehend beschrieben. Der 2v3-Ventilblock 6, 8, 9 kann auch in Ex-Schutz-Ausführung ausgebildet sein.

Beide Teileinheiten Entlastungsventil-Steuerventilanordnung 6 und Prüf-Steuerventilanordnung 8, 9 werden von den Drehzahlerfassungseinheiten 10, 20, 30 bzw. dem Testgenerator 40 angesteuert, die zu einem Überdrehzahlerfassungssystem 50 zusammengefasst sein können.

Das Überdrehzahlerfassungssystem 50 kann weitere Relaisbaugruppen (nicht dargestellt), insbesondere zur Realisierung von Doppelstromkreisen in 2v3-Aufbau zum Abschalten weiterer Verbraucher aufweisen.

Es ist in 3-kanaliger Redundanz aufgebaut. Trip- bzw. Schnellschlussmeldungen bzw. -befehle werden in einer 2v3-Auswahl verglichen und die mehrheitlich anstehende Meldung wird dreifach in einer ausfallsicheren Relaisschaltung mit zwangsgeführten Kontakten ausgegeben (nicht dargestellt).

Für die Auslösung eines Trips bzw. Schnellschlusses stehen nach außen drei 2v3-Stromkreise zur Verfügung, die bei der Auflösung öffnen. Zusätzlich stehen die vorgenannten weiteren Doppelstromkreise zur Verfügung.

Bevorzugt weisen ein oder mehrere der Drehzahlerfassungseinheiten 10, 20, 30 eine Geber-Stromkreis-Überwachung, eine Geber-Signal-Überwachung, eine Gebersignal-Weiterkopplung, einen Überdrehzahl-Grenzwert, einen Unterdrehzahl-Grenzwert, eine Nulldrehzahlmeldung mit Relaisausgang, Steuereingänge für externe Trip-Auslösung, eine Trip-Line Überwachung bzw. 2v3-Magnetventilüberwachung, eine Störungsmeldung und/oder eine Drehrichtungserkennung auf.

An der Gerätefront einer oder mehrerer Drehzahlerfassungseinheiten 10, 20, 30 befindet sich ein Tastenfeld (nicht dargestellt) zur Bedienung und Parametrierung, ein fünfstelliges Display zur Anzeige der aktuellen Drehzahl und zur Fehlermeldungsanzeige und vier LEDs zur Statusanzeige. Zum Datenaustausch mit einem Profibus-Master verfügt jede Drehzahlerfassungseinheit 10, 20, 30 über eine frontseitige Profibus-DP-Schnittstelle (nicht dargestellt).

Der Testgenerator 40 ist mit automatischen, zyklischen Prüfroutinen für Überdrehzahl, 2v3-Logik des 2v3-Ventilblocks sowie den Teilhubtest ausgestattet. Auf der Gehäusefront des Generators befindet sich ein Tastenfeld zur Parametrierung, ein Display zur Anzeige der Testdrehzahl, LEDs zur Anzeige des Status und eine Profibus-Schnittstelle zum Daten Austausch mit einem Profibus-Master (nicht dargestellt).

In nicht näher dargestellter Weise kann ein Trip- oder Schnellschluss in einer fehlersicheren Steuerung gespeichert werden. Ein Trip-Reset kann in dieser fehlersicheren Steuerung realisiert sein. Das System geht vorzugsweise automatisch in den GUT-Zustand, wenn keine interne oder externe Tripbedingung ansteht. Für die Ausführung des Überdrehzahlschutzes ist eine fehlersichere Steuerung vorteilhaft.

### Bezugszeichenliste

- 1: Dampfturbinenläufer
- 2: Schnellschlussventil
- 2.1: Arbeitszylinder
- 2.2: Tellerfeder
- 2.3: Arbeitsraum
- 3, 3.1, 3.2: Hydraulikfluidpassage
- 4: Entlastungsventil
- 5: Hydraulikfluidpassage
- 6: Entlastungsventil-Steuerventilanordnung
- 7, 7.1, 7.2: Hydraulikfluidpassage
- 8: erstes Steuerventil
- 9: zweites Steuerventil
- 10, 20, 30: Drehzahlerfassungseinheit
- 10.1, 20.1, 30.1: Informationsleitung
- 10.2, 20.2,: 30.2 Steuerleitung
- 11, 12: Rückschlagventil
- 13, 14: einstellbare Drossel
- 15, 15.1, 15.2, 15.21, 15.22: Hydraulikfluidpassage
- 16: Drucksenke (Tank)
- 17.1, 17.2,: 17.3 Drehzahlerfassungseinrichtung
- 40: Testgenerator
- 40.1, 40.2: Hubsensor
- 40.3, 40.5: Steuerleitung
- 40.4, 40.6: Informationsleitung
- 50: Überdrehzahlerfassungssystem

## Patentansprüche

1. Steuereinrichtung für ein Schnellschlussventil (2) einer Dampfturbine mit einem Entlastungsventil (4) zur Reduzierung eines das Schnellschlussventil öffnenden Hydraulikdruckes; und
einer Entlastungsventil-Steuerventilanordnung (6) mit wenigstens drei Ventilen, die derart mit dem Entlastungsventil hydraulisch verschaltet sind, dass dieses das Schnellschlussventil erst schließt, falls wenigstens zwei Ventile der Entlastungsventil-Steuerventilanordnung in eine Schnellschluss-Stellung geschaltet werden;
**gekennzeichnet durch**
eine Prüf-Steuerventilanordnung (8, 9) zur wahlweisen Reduzierung und Erhöhung des das Schnellschlussventil (2) öffnenden Hydraulikdruckes bei geschlossenem Entlastungsventil (4).

2. Steuereinrichtung nach Anspruch 1, **dadurch gekennzeichnet, dass** die Prüf-Steuerventilanordnung ein erstes Steuerventil (8) und ein zweites Steuerventil (9) aufweist.

3. Steuereinrichtung nach Anspruch 2, **dadurch gekennzeichnet, dass** das erste Steuerventil (8) und das zweite Steuerventil (9) in Reihe geschaltet sind.

4. Steuereinrichtung nach einem der vorhergehenden Ansprüche 2 bis 3, **dadurch gekennzeichnet, dass** zwischen der Prüf-Steuerventilanordnung (8, 9) und der Druckquelle (P) und/oder dem Schnellschlussventil (2) eine, insbesondere einstellbare, Drossel (13, 14) angeordnet ist.

5. Steuereinrichtung nach einem der vorhergehenden Ansprüche, **dadurch gekennzeichnet, dass** die Entlastungsventil-Steuerventilanordnung (6) und die Prüf-Steuerventilanordnung (8, 9) eine bauliche Einheit bilden.

6. Steuereinrichtung nach einem der vorhergehenden Ansprüche, **dadurch gekennzeichnet, dass** wenigstens ein Ventil der Entlastungsventil-Steuerventilanordnung (6) und/oder wenigstens ein Ventil (8, 9) der Prüf-Steuerventilanordnung als 4/2-Magnet-Wegeventil ausgebildet ist.

7. Steuereinrichtung nach einem der vorhergehenden Ansprüche, **dadurch gekennzeichnet, dass** die Entlastungsventil-Steuerventilanordnung und/oder die Prüf-Steuerventilanordnung eine Endlagenüberwachung aufweist.

8. Steuereinrichtung nach einem der vorhergehenden Ansprüche, **dadurch gekennzeichnet, dass** sie eine Entlastungsventilsteuerung (10, 20, 30) zum Erfassen der Drehzahl der Dampfturbine und Schalten der Entlastungsventil-Steuerventilanordnung (6) in die Schnellschluss-Stellung aufweist.

9. Steuereinrichtung nach Anspruch 8, **dadurch gekennzeichnet, dass** die Entlastungsventilsteuerung wenigstens drei Drehzahlerfassungseinheiten (10, 20, 30) aufweist, die derart verschaltet sind, dass die Entlastungsventil-Steuerventilanordnung erst in eine Schnellschluss-Stellung geschaltet wird, falls wenigstens zwei Drehzahlerfassungseinheiten eine Drehzahl der Dampfturbine erfassen, die einen vorgegebenen Schwellwert übersteigt.

10. Steuereinrichtung nach Anspruch 9, **dadurch gekennzeichnet, dass** die Drehzahlerfassungseinheiten eine Gleichlaufüberwachung, eine Nulldrehzahlüberwachung und/oder eine Unterdrehzahlüberwachung aufweisen.

11. Steuereinrichtung nach einem der vorhergehenden Ansprüche 9 bis 10, **dadurch gekennzeichnet, dass** die Verbindungen der Entlastungsventilsteuerung (10, 20, 30) mit wenigstens drei Drehzahlerfassungseinrichtungen (17.1, 17.2, 17.3) und/oder mit wenigstens drei Ventilen der Entlastungsventil-Steuerventilanordnung (6) physikalisch unabhängig ausgebildet sind.

12. Steuereinrichtung nach einem der vorhergehenden Ansprüche, **dadurch gekennzeichnet, dass** die Entlastungsventilsteuerung einen Testgenerator (40) zum testweisen Ansteuern der Ventilen der Entlastungsventil-Steuerventilanordnung (6) und/oder der Prüf-Steuerventilanordnung (8, 9) aufweist.

13. Steuereinrichtung nach Anspruch 12, **dadurch gekennzeichnet, dass** der Testgenerator parametrierbar ist, einen Betriebsstundenzähler und/oder einen Startzähler aufweist.

14. Schnellschlussventil (2) für eine Dampfturbine mit einer Steuereinrichtung nach einem der vorhergehenden Ansprüche.

15. Verfahren zur Durchführung eines Teilhubtests eines Schnellschlussventils (2) nach Anspruch 14, **dadurch gekennzeichnet, dass** die Prüf-Steuerventilanordnung (8, 9) den das Schnellschlussventil öffnenden Hydraulikdruck bei geschlossenem Entlastungsventil reduziert und anschließend wieder erhöht.

16. Verfahren nach Anspruch 15, **dadurch gekennzeichnet, dass** wenigstens drei Ventile der Entlastungsventil-Steuerventilanordnung (6) abwechselnd einzeln testweise in die Schnellschluss-Stellung geschaltet werden.

## Claims

1. Control device for a quick-action valve (2) of a steam turbine with a relief valve (4) for reducing a hydraulic pressure opening the quick-action valve; and
a relief-valve/control-valve arrangement (6) with at least three valves, which are connected hydraulically to the relief valve in such a way that the latter only closes the quick-action valve if at least two valves of the relief valve/control valve arrangement are switched to a quick-action position;
**characterized by**
a test control valve arrangement (8, 9) for the optional reduction and increase of the hydraulic pressure opening the quick-action valve (2) when the relief valve (4) is closed.

2. Control device according to claim 1, **characterized in that** the test control valve arrangement has a first control valve (8) and a second control valve (9).

3. Control device according to claim 2, **characterized in that** the first control valve (8) and the second control valve (9) are connected in series.

4. Control device according to one of the preceding claims 2 to 3, **characterized in that** arranged between the test control valve arrangement (8, 9) and the pressure source (P) and/or the quick-action valve (2) is a choke (13, 14), in particular an adjustable choke.

5. Control device according to one of the preceding claims, **characterized in that** the relief valve/control valve arrangement (6) and the test control valve arrangement (8, 9) form a structural unit.

6. Control device according to one of the preceding claims, **characterized in that** at least one valve of the relief valve/control valve arrangement (6) and/or at least one valve (8, 9) of the test control valve arrangement is formed as a 4/2-way solenoid valve.

7. Control device according to one of the preceding claims, **characterized in that** the relief valve/control valve arrangement and/or the test control valve arrangement has end position monitoring.

8. Control device according to one of the preceding claims, **characterized in that** it has a relief valve controller (10, 20, 30) for detecting the speed of the steam turbine and switching the relief valve/control valve arrangement (6) to the quick-action position.

9. Control device according to claim 8, **characterized in that** the relief valve controller has at least three speed detection units (10, 20, 30), which are connected in such a way that the relief valve/control valve arrangement is only switched to a quick-action position if at least three speed detection units detect a speed of the steam turbine that exceeds a prescribed threshold value.

10. Control device according to claim 9, **characterized in that** the speed detection units have a synchronous operation detector, a zero speed detector and/or an underspeed detector.

11. Control device according to one of the preceding claims 9 to 10, **characterized in that** the connections of the relief valve controller (10, 20, 30) to at least three speed detection devices (17.1, 17.2, 17.3) and/or to at least three valves of the relief valve/control valve arrangement (6) are formed to be physically independent.

12. Control device according to one of the preceding claims, **characterized in that** the relief valve controller has a test generator (40) for test actuation of the valves of the relief valve/control valve arrangement (6) and/or the test control valve arrangement (8, 9).

13. Control device according to claim 12, **characterized in that** the test generator is parameterisable, has an operating hour meter and/or a start counter.

14. Quick-action valve (2) for a steam turbine with a control device according to one of the preceding claims.

15. Method for executing a partial stroke test of a quick-action valve (2) according to claim 14, **characterized in that** the test control valve arrangement (8, 9) reduces and then increases again the hydraulic pressure opening the quick-action valve when the relief valve is closed.

16. Method according to claim 15, **characterized in that** at least three valves of the relief valve/control valve arrangement (6) are switched in turn individually to the quick-action position for testing.

## Revendications

1. Dispositif de commande pour une soupape à fermeture rapide (2) d'une turbine à vapeur comportant une soupape de décharge (4) pour réduire la pression hydraulique d'ouverture de la soupape à fermeture rapide, et
un dispositif à soupape de commande (6) de la soupape de décharge équipé d'au moins trois soupapes, branchées hydrauliquement avec la soupape de décharge de sorte que cette soupape ne ferme la soupape à fermeture rapide que si au moins deux soupapes du dispositif à soupapes de commande de la soupape de décharge est dans une position de fermeture rapide,
**caractérisé par**
un dispositif à soupapes de commande de contrôle (8, 9) pour réduire et augmenter sélectivement la pression hydraulique d'ouverture de la soupape à fermeture rapide (2) lorsque la soupape de décharge (4) est fermée.

2. Dispositif de commande conforme à la revendication 1,
**caractérisé en ce que**
le dispositif à soupapes de commande de contrôle comporte une première soupape de commande (8) et une seconde soupape de commande (9).

3. Dispositif de commande conforme à la revendication 2,
**caractérisé en ce que**
la première soupape de commande (8) et la seconde soupape de commande (9) sont branchées en série.

4. Dispositif de commande conforme à l'une des revendications 2 et 3,
**caractérisé en ce que**
entre le dispositif à soupapes de commande de contrôle (8, 9) et la source de pression (P) et/ou la soupape à fermeture rapide (2) est monté un étranglement (13, 14) en particulier réglable.

5. Dispositif de commande conforme à l'une des revendications précédentes,
**caractérisé en ce que**
le dispositif à soupapes de commande (6) de la soupape de décharge et le dispositif à soupapes de commande de contrôle (8, 9) forment une unité de construction.

6. Dispositif de commande conforme à l'une des revendications précédentes,
**caractérisé en ce que**
au moins une soupape du dispositif à soupapes de commande (6) de la soupape de décharge et/ou au moins une soupape (8, 9) du dispositif à soupapes de commande de contrôle est réalisée sous la forme d'une électrovanne à 4/2 voies.

7. Dispositif de commande conforme à l'une des revendications précédentes,
**caractérisé en ce que**
le dispositif à soupapes de commande de la soupape de décharge et/ou le dispositif à soupapes de commande de contrôle comporte un organe de surveillance de la position de fin de course.

8. Dispositif de commande conforme à l'une des revendications précédentes,
**caractérisé en ce qu'**
il comporte une commande de la soupape de décharge (10, 20, 30) pour détecter la vitesse de rotation de la turbine à vapeur et commuter le dispositif à soupapes de commande (6) de la soupape de décharge dans la position de fermeture rapide.

9. Dispositif de commande conforme à la revendication 8,
**caractérisé en ce que**
la commande de la soupape de décharge comporte au moins trois unités de détection de la vitesse de rotation (10 , 20, 30) qui sont branchées de sorte que le dispositif à soupapes de commande de la soupape de décharge ne soit commuté dans une position de fermeture rapide que si au moins deux unités de détection de la vitesse de rotation détectent une vitesse de rotation de la turbine à vapeur supérieure à une valeur de seuil prédéfinie.

10. Dispositif de commande conforme à la revendication 9,
**caractérisé en ce que**
les unités de détection de la vitesse de rotation comportent une surveillance de synchronisation, une surveillance de vitesse de rotation nulle et/ou une surveillance de vitesse de rotation réduite.

11. Dispositif de commande conforme à l'une des revendications 9 et 10,
**caractérisé en ce que**
les liaisons de la commande de la soupape de décharge (10, 20, 30) avec au moins trois dispositifs de détection de la vitesse de rotation (17.1, 17.2, 17.3) et/ou avec au moins trois soupapes du dispositif à soupapes de commande (6) de la soupape de décharge sont réalisées physiquement indépendamment.

12. Dispositif de commande conforme à l'une des revendications précédentes,
**caractérisé en ce que**
la commande de la soupape de décharge comporte un générateur d'essai (40) pour commander, pour effectuer un test les soupapes du dispositif à soupapes de commande (6) de la soupape de décharge et/ou du dispositif à soupapes de commande (8, 9) de contrôle.

13. Dispositif de commande conforme à la revendication 12,
**caractérisé en ce que**
le générateur d'essai peut être paramétré et comporte un compteur d'heures de fonctionnement et/ou un compteur de démarrages.

14. Soupape à fermeture rapide (2) pour une turbine à vapeur comportant un dispositif de commande conforme à l'une des revendications précédentes.

15. Procédé de mise en oeuvre d'un test de course partielle d'une soupape à fermeture rapide (2) conforme à la revendication 14,
**caractérisé en ce que**
le dispositif à soupapes de commande de contrôle (8, 9) diminue la pression hydraulique d'ouverture de la soupape à fermeture rapide lorsque la soupape de décharge est fermée puis l'augmente à nouveau.

16. Procédé conforme à la revendication 15,
**caractérisé en ce que**
au moins trois soupapes du dispositif à soupapes de commande (6) de la soupape de décharge sont alternativement branchées séparément dans la position de fermeture rapide pour effectuer un test.
